# EUROPÄISCHE PATENTSCHRIFT

(11) **EP 4 178 726 B1**
(45) Veröffentlichungstag und Bekanntmachung des Hinweises auf die Patenterteilung: **21.05.2025**
(21) Anmeldenummer: 21787468.4
(22) Anmeldetag: 08.10.2021
(51) Int. Cl.: B05B 1/30

(54) **FARBDÜSENBAUGRUPPE FÜR EIN FARBSPRITZGERÄT**
PAINT NOZZLE MODULE FOR A PAINT SPRAYING DEVICE
MODULE BUSE DE PEINTURE POUR UN DISPOSITIF DE PULVÉRISATION DE PEINTURE

(30) Priorität: 09.10.2020 DE 102020126476
(43) Veröffentlichungstag der Anmeldung: 17.05.2023
(73) Patentinhaber: J. Wagner GmbH, 88677 Markdorf (DE)
(72) Erfinder: LUTZ, Magnus, 88682 Salem (DE); MANGOLD, Sebastian, 88682 Salem (DE); IBELE, Peter, 88263 Horgenzell (DE)
(74) Vertreter: RavensPAT Patentanwälte Partnerschaft mbB
(86) Internationale Anmeldenummer: PCT/EP2021/077801
(87) Internationale Veröffentlichungsnummer: WO 2022/074172

(56) Entgegenhaltungen:
- EP-A1- 1 063 018
- EP-A1- 1 925 859
- DE-A1- 2 256 517
- DE-B3- 102018 104 209

## Beschreibung

Die Erfindung betrifft eine Farbdüsenbaugruppe für ein Farbspritzgerät zur Erzeugung eines Farbsprühstrahls gemäß dem Oberbegriff des Anspruchs 1 sowie eine Farbspritzgerät gemäß dem Oberbegriff des Anspruchs 11.

Aus der WO 2017/081276 A1 ist eine Farbdüsenbaugruppe für ein Farbspritzgerät zur Erzeugung eines Farbsprühstrahls bekannt, wobei die Farbdüsenbaugruppe eine Nadel, einen Düsenkörper und eine Dichtung umfasst, wobei der Düsenkörper eine Düsenöffnung, einen Farbzulauf und eine Nadelführung umfasst und wobei die Dichtung einen durch den Düsenkörper umschlossenen Innenraum in einen Vorraum und einen Farbraum unterteilt.

Aus der DE 10 2018 104 209 B3 ist eine Komponentenmischdüse, welche ein Düsengehäuse mit mindestens einem Komponenteneinlass und einem Komponentenauslass umfasst, wobei in einer Ausnehmung im Düsengehäuse eine axial verschiebliche Düsennadel angeordnet ist, die mit einem axialen Ende im Bereich des Komponentenauslasses dichtend am Düsengehäuse anliegen kann, wobei die Düsennadel mit einer Membran verbunden ist, die im Düsengehäuse befestigt ist, wobei an der vom axialen Ende der Düsennadel abgewandten Seite der Membran ein Druckraum im Düsengehäuse angeordnet ist. Hierbei ist die Membran als Halteelement für die Düsennadel ausgeführt ist, welches die Düsennadel axial in der Ausnehmung führt und radial in dieser hält, wobei der axiale Bereich zwischen der Membran und dem axialen Ende der Düsennadel im Bereich des Komponentenauslasses frei von Lagerelementen für die Düsennadel ist.

Aus der EP 1 063 018 A1 ist eine Spritzpistole bekannt, die eine Nadel aufweist, die an einer Membran befestigt ist, die durch eine Impulsvorrichtung in Schwingung versetzt wird, wobei die Nadel bewirkt, dass ein Produkt intermittierend einem Sprühkanal zugeführt wird und wobei sich die Nadel in einen zentralen Versorgungskanal eines Sprühkopfes erstreckt.

Schließlich ist aus der DE 22 56 517 A1 eine Spritzpistole für viskose Flüssigkeiten mit einem Gehäuse bekannt, wobei in dem Gehäuse eine erste Kammer mit einem Einlass für die zu verspritzende Flüssigkeit und eine zweite Kammer mit einem Einlass für ein Steuermedium eines Ventilelements eingearbeitet sind, das in dem Gehäuse längsverschieblich gegen einen Ventilsitz am Flüssigkeitsauslass der zweiten Kammer und von diesem weg beweglich ist. Hierbei sind die erste Kammer und die zweite Kammer durch eine Membran voneinander getrennt, mit der zusammen das Ventilelement längsverschieblich ist.

Der Erfindung liegt die Aufgabe zugrunde, bei einer Farbdüsenbaugruppe bzw. einem Farbspritzgerät mit vergrößerten Einbauraum für die Dichtung und bei geschlossener Düse minimiertem Volumen eines Farbraums eine Wartung, Reinigung, Montage und Demontage der Farbdüsenbaugruppe zu vereinfachen.

Diese Aufgabe wird ausgehend von den Merkmalen des Oberbegriffs des Anspruchs 1 bzw. 11 durch die kennzeichnenden Merkmale des Anspruchs 1 bzw. 11 gelöst. In den jeweiligen Unteransprüchen sind vorteilhafte und zweckmäßige Weiterbildungen zum Anspruch 1 bzw. 11 angegeben.

Die Farbdüsenbaugruppe für ein Farbspritzgerät zur Erzeugung eines Farbsprühstrahls umfasst eine Nadel, einen Düsenkörper und eine Dichtung, wobei der Düsenkörper eine Düsenöffnung, einen Farbzulauf und eine Nadelführung umfasst, wobei die Dichtung einen durch den Düsenkörper umschlossenen Innenraum in einen Vorraum und einen Farbraum unterteilt, wobei die Dichtung ortsfest mit der Nadel verbunden ist, wobei die Dichtung als Membrandichtung ausgebildet ist und ortsfest mit dem Düsenkörper verbunden ist, wobei der Innenraum zu der Nadelführung hin eine Aufweitung umfasst. Durch die Aufweitung ist ein vergrößerter Einbauraum und damit Bewegungsraum für die als Membrandichtung ausgebildete Dichtung geschaffen, durch welchen es möglich ist, eine als Membrandichtung ausgebildete Dichtung mit einem großen Außendurchmesser zu verwenden, so dass die Verformungen, welchen die als Membrandichtung ausgebildete Dichtung bei den verschiedenen Öffnungsstellungen der Nadel unterliegt, minimiert sind und die als Membrandichtung ausgebildete Dichtung somit eine hohe Lebensdauer aufweist.

Erfindungsgemäß umfasst die Farbdüsenbaugruppe eine Druckfeder, wobei die Druckfeder derart zwischen der Nadelführung und einem Kragen der Nadel eingespannt ist, dass die Nadel aus der Düsenöffnung herausgezogen ist. Hierdurch ist eine Reinigung der Farbdüsenbaugruppe erleichtert, da der Farbraum über den Farbzulauf und die Düsenöffnung, welche von der Nadel automatisch freigegeben ist, durchgespült werden kann, ohne dass mit einem Hilfsmittel auf die Nadel eingewirkt werden muss. Durch eine derartige Konstruktion der Farbdüsenbaugruppe kann auch auf einen die Nadel durchlaufenden Querbolzen verzichtet werden, welcher ansonsten nötig wäre, um die Nadel zurückzuziehen. Hierdurch sind sowohl Montage als auch Demontage der Farbdüsenbaugruppe entscheidend vereinfacht.

Es ist auch vorgesehen, dass die Dichtung von der Nadel bei geschlossener Farbdüse derart in Richtung der Düsenöffnung verformt ist, dass diese teilweise an einer vorderen Innenmantelfläche der Aufweitung anliegt, so dass ein Volumen des Farbraums minimiert ist. Hierdurch ist ein Farbraum in der Farbdüsenbaugruppe bei geschlossener Farbdüse besonders klein gehalten, so dass allenfalls eine kleine Farbmenge in der Farbdüsenbaugruppe eintrocknen kann, so dass eine Reinigung erleichtert ist, da nur eine geringe Menge von Farbresten entfernt werden muss.

Es ist auch vorgesehen, dass die Dichtung von der Nadel bei vollständig geöffneter Farbdüse derart in Richtung der Nadelführung verformt ist, dass diese an einer hinteren Innenmantelfläche der Aufweitung anliegt. Durch die flächige Anlage der Dichtung an der hinteren Innenmantelfläche ist diese bei maximalem Volumenstrom der Farbe entlastet. Diese erhöht ebenfalls die Lebensdauer der Dichtung.

Weiterhin ist es vorgesehen, dass der Düsenkörper einen zylinderähnlichen Mantel umfasst, wobei die Nadelführung durch eine tellerförmige Lochscheibe gebildet ist, welche an eine Innenmantelfläche des zylinderähnlichen Mantels angeformt ist, wobei eine Wandung der tellerförmigen Lochscheibe von dem Mantel aus in Richtung der Druckfeder geneigt ist. Hierdurch kann die Nadelführung hohe Druckkräfte der Druckfeder auf den zylinderähnlichen Mantel des Düsenkörpers übertragen, so dass eine Beschädigung des Düsenkörpers auch bei einer Verwendung starker Druckfedern ausgeschlossen ist.

Es ist auch vorgesehen, dass der Düsenkörper zweiteilig ausgebildet ist und einen vorderen Düsenkörperabschnitt mit der Düsenöffnung und dem Farbzulauf und einen hinteren Düsenkörperabschnitt mit der Nadelführung umfasst, wobei der vordere Düsenkörperabschnitt einen zwei Stufen umfassenden hinteren Flansch umfasst, wobei der hintere Düsenkörperabschnitt einen zwei Stufen umfassenden vorderen Flansch umfasst, wobei Stirnflächen der jeweils äußeren Stufe aneinander anliegen und insbesondere ultraschallverschweißt oder als nachträgliche Kunststoffumspritzung mittels sogenannter Einlegteile hergestellt oder verschraubt oder verklebt oder durch wenigstens eine Klammer zusammengehalten sind und wobei Stirnflächen der jeweils inneren Stufe sich unter klemmender Zwischenlage der Dichtung gegenüber liegen. Hierdurch ist sowohl eine zuverlässiger und flüssigkeitsdichter Zusammenhalt der Düsenkörperabschnitte gewährleistet, als auch eine zuverlässige Verbindung von Dichtung und Düsenkörper sichergestellt.

Weiterhin ist es vorgesehen, dass die Nadel und die Dichtung einteilig ausgebildet sind, wobei die Dichtung aus einem Kunststoff ausgebildet ist und an die Nadel angespritzt ist. Hierdurch wird der Zusammenbau der Farbdüsenbaugruppe vereinfacht. Hierzu könnte der Spritzvorgang zweistufig ausgeführt werden, insbesondere sofern die Nadel und die Membran aus unterschiedlichen Werkstoffen hergestellt sind. Alternativ könnte der Spritzvorgang auch einstufig ausgeführt werden, wobei hierzu die Nadel und die Membran in einem Spritzvorgang aus dem gleichen Werkstoff hergestellt werden.

Es ist auch vorgesehen, dass die Dichtung formschlüssig mit der Nadel verbunden ist, wobei die Nadel zur Aufnahme der lochscheibenähnlichen Dichtung eine radial umlaufende Nut umfasst, in welche die Dichtung nach einer elastischen Aufweitung eingeschnappt ist. Hierdurch ist es möglich, mit geringem Aufwand Farbdüsenbaugruppen herzustellen, deren Dichtungen für unterschiedliche Farben und/oder Drücke geeignet sind.

Weiterhin ist es vorgesehen, dass die Dichtung kraftschlüssig mit der Nadel verbunden ist, wobei die Nadel mit der lochscheibenähnlichen Dichtung verklebt oder verschweißt ist. Hierdurch ist es ebenfalls möglich, mit geringem Aufwand Farbdüsenbaugruppen herzustellen, deren Dichtungen für unterschiedliche Farben und/oder Drücke geeignet sind.

Es ist auch vorgesehen, dass die hintere Innenmantelfläche durch die Nadelführung gebildet ist. Hierdurch kann auf zusätzliche Bauteile verzichtet und Material gespart werden.

Schließlich ist es vorgesehen, dass die vordere Innenmantelfläche im Bereich des hinteren Flansches des vorderen Düsenkörperabschnitts ausgebildet ist. In diesem Bereich lässt sich die vordere Innenmantelfläche an einem als Spritzgussteil ausgebildeten vorderen Düsenkörperabschnitt technisch einfach als Entformungsschräge ausbilden.

Das erfindungsgemäße Farbspritzgerät zur Erzeugung eines Farbsprühstrahls umfasst ein Frontend, ein Backend, einen Farbbehälter und eine Farbdüsenbaugruppe, wobei die Farbdüsenbaugruppe nach wenigstens einem der Ansprüche 1 bis 11 ausgebildet ist. Hierdurch werden für das Farbspritzgerät die zu den Ansprüchen 1 bis 11 angeführten Vorteile erreicht.

Es ist auch vorgesehen, dass die Farbdüsenbaugruppe derart zwischen dem Frontend und dem Backend aufgenommen ist, dass die Farbdüsenbaugruppe sowohl mit dem Frontend ausschließlich formschlüssig und/oder kraftschlüssig verbunden ist, als auch mit dem Backend ausschließlich formschlüssig und/oder kraftschlüssig verbunden ist. Hierdurch ist es möglich, die Farbdüsenbaugruppe mit geringem Aufwand, zerstörungsfrei und wiederzusammensetzbar von den übrigen Bestandteilen des Farbspritzgeräts zu trennen und bequem zu reinigen oder durch eine neue oder generalüberholte Farbdüsenbaugruppe zu ersetzen und dann wieder mit den übrigen Bestandteilen des Farbspritzgeräts zu verbinden.

Schließlich ist es auch vorgesehen, dass das Farbspritzgerät ein Gebläse, welches insbesondere als Radialgebläse ausgebildet ist, zur Erzeugung einer Luftströmung umfasst. Hierdurch kann auf einen Luftzuführschlauch verzichtet werden, so dass die Handhabung des Farbspritzgeräts vereinfacht ist.

Im Sinne der Erfindung wird unter einer Farbdüsenbaugruppe eine Baugruppe verstanden, durch welche ein Farbstrahl erzeugbar ist und welche eine längsverschiebbare Nadel umfasst.

Im Sinne der Erfindung wird unter einem Frontend eines Farbspritzgeräts eine erste Gehäusehälfte des Farbspritzgeräts verstanden, an welcher ein Farbbehälter angeschlossen ist.

Im Sinne der Erfindung wird unter einem Backend eines Farbspritzgeräts eine zweite Gehäusehälfte des Farbspritzgeräts verstanden, an welcher ein Abzug angeordnet ist.

Im Sinne der Erfindung wird unter einer als Membrandichtung ausgebildeten Dichtung eine Lochscheiben-förmige Dichtung verstanden, deren Dicke derart gering ist, dass die Dichtung derart elastisch verbiegbar ist, dass ein ein Loch der Dichtung umlaufender erster Ring und ein einen Außenumfang der Dichtung umlaufender zweiter Ring in parallel zueinander stehenden und voneinander beabstandeten Ebenen liegen können.

Weitere Einzelheiten der Erfindung werden in der Zeichnung anhand von schematisch dargestellten Ausführungsbeispielen beschrieben.

Hierbei zeigt:
- Figuren 1-3:: ein erfindungsgemäßes Farbspritzgerät in Seitenansicht, geschnittener Seitenansicht und Explosionsansicht;
- Figur 4:: eine Seitenansicht der aus den Figuren 2 und 3 bekannten Farbdüsenbaugruppe;
- Figur 5a, 5b:: eine geschnittene Seitenansicht der in der Figur 4 gezeigten Farbdüsenbaugruppe bei geschlossener Düsenöffnung und eine Detailansicht im Bereich der Dichtung;
- Figur 6a, 6b:: eine geschnittene Seitenansicht der in der Figur 4 gezeigten Farbdüsenbaugruppe bei halb geöffneter Düsenöffnung und eine Detailansicht im Bereich der Dichtung;
- Figur 7a, 7b:: eine geschnittene Seitenansicht der in der Figur 4 gezeigten Farbdüsenbaugruppe bei offener Düsenöffnung und eine Detailansicht im Bereich der Dichtung und
- Figur 8:: eine geschnittene Seitenansicht einer Ausführungsvariante einer erfindungsgemäßen Farbdüsenbaugruppe, welche analog zu der Figur 7a bei offener Düsenöffnung gezeigt ist.

Die Figuren 1 bis 3 zeigen ein erfindungsgemäßes Farbspritzgerät 101 in Seitenansicht, geschnittener Seitenansicht und Explosionsansicht. Das Farbspritzgerät 101 umfasst ein Frontend 201, ein Backend 301, einen Farbbehälter 401 und eine zwischen dem Frontend 201 und dem Backend 301 aufgenommene Farbdüsenbaugruppe 1. Hierbei ist die Farbdüsenbaugruppe 1 nur in den Figuren 2 und 3 sichtbar.

Aus der Explosionsdarstellung der Figur 3 ist ersichtlich, dass die Farbdüsenbaugruppe 1 zwischen dem Frontend 201 und dem Backend 301 aufgenommen ist, wobei die Farbdüsenbaugruppe 1 bei der Montage zunächst in das Frontend 201 bis zum Anschlag eingesteckt wird und dann das Frontend 201 zusammen mit der Farbdüsenbaugruppe 1 in das Backend 301 eingeschoben wird.

Das Frontend 201 umfasst auch eine Luftkappe 202 und eine Überwurfmutter 203. Nach dem Einschieben des mit der Farbdüsenbaugruppe 1 bestücken Frontends 201 wird dieses mittels der Überwurfmutter 203 und unter Zwischenlage der Luftkappe 202 mit dem Backend 301 verschraubt. Der Farbbehälter 401 kann vor oder nach der beschriebenen Montage in das Frontend 201 eingeschraubt werden.

Das Backend 301 umfasst ein nicht näher dargestelltes elektrisches Gebläse 302, mit welchem über Einlässe 303 aus der Umgebung U Luft angesaugt wird und in Richtung des Frontends 201 geblasen wird, so dass die Luft um die Farbdüsenbaugruppe 1 herum und hierbei an der Farbdüsenbaugruppe 1 vorbei über die Luftkappe 202 derart ausgeblasen wird, dass diese im Betrieb entsprechend dem HVLP-Sprühverfahren zusammen mit einem aus der Farbdüsenbaugruppe 1 austretenden, schematisch dargestellten Farbstrahl FS wieder in die Umgebung U gelangt und mit diesem einen Farbsprühstrahl FSS bildet.

Das Backend 301 umfasst weiterhin einen Abzug 304. Dieser wirkt über eine nicht dargestellte Mechanik derart auf einen mit einem federbelasteten Stößel 305 verbundenen Querbolzen 306, dass der federbelastete Stößel 305 mittels des Abzugs 304 gegen eine Spannfeder 307 zurückgezogen werden kann.

In der in der Figur 2 dargestellten Stellung ist eine Düsenöffnung 2 der Farbdüsenbaugruppe 1 durch eine Nadel 3 der Farbdüsenbaugruppe 1 verschlossen, da der Abzug 304 unbetätigt ist und die Spannfeder 307 den Stößel 305 mit einer derartigen Druckkraft gegen ein hinteres Ende 3b (siehe Figur 3) der Nadel 3 drückt, dass diese unter Überwindung einer Druckkraft einer auf der Nadel 3 sitzenden Druckfeder 4 die Nadel 3 aus einer in der Figur 7a gezeigten Offenstellung C in eine in der Figur 2 und der Figur 5a gezeigte Geschlossenstellung A drückt. Dies erfolgt, da die Federkraft der Spannfeder 307 größer ist als die Druckkraft der Druckfeder 4.

Sofern ein Anwender den Abzug 304 in Pfeilrichtung x bestätigt, wird die Spannfeder 307 komprimiert, so dass die Druckfeder 4 die Nadel 3 unter Abstützung an der Nadelführung 8 und Anlage an einem Kragen 3c der Nadel 3 in Pfeilrichtung x gegen den Stößel 305 drücken kann und die Nadel 3 die in der Figur 5a gezeigte Geschlossenstellung A in Richtung Offenstellung C (siehe Figur 7a) verlässt, wobei der Stößel 305 hierbei durch die Nadel in die Pfeilrichtung x verschoben wird.

In der Figur 4 ist die Farbdüsenbaugruppe 1 in Seitenansicht gezeigt und die Figuren 5a, 6a und 7a zeigen die Farbdüsenbaugruppe 1 jeweils in geschnittener Seitenansicht, wobei die Nadel 3, eine Dichtung 5 und die Druckfeder 4 in unterschiedlichen Stellungen, nämlich der Geschlossenstellung A (siehe Figur 5a), der Offenstellung C (siehe Figur 7a) oder einer Zwischenstellung B (siehe Figur 6a) stehen. In den Figuren 5b, 6b und 7b ist jeweils eine zur der Figur 5a bzw. 6a bzw. 7a passende Detailansicht der Farbdüsenbaugruppe 1 im Bereich der Dichtung 5 gezeigt.

Aus der Figur 5a ist ersichtlich, dass die Nadel 3 von einem Düsenkörper 6 umgeben ist. Der Düsenkörper 6 umfasst eine Düsenöffnung 2, einen Farbzulauf 7 und eine Nadelführung 8. Die Dichtung 5 unterteilt einen durch den Düsenkörper 6 umschlossenen Innenraum 9 in einen Vorraum 10 und einen Farbraum 11. Die Dichtung 5 ist als Membrandichtung ausgebildet und ist ortsfest mit der Nadel 3 verbunden. Weiterhin ist die als Membrandichtung ausgebildete Dichtung 5 ortsfest mit dem Düsenkörper 6 verbunden Der Innenraum 9 umfasst zu der Nadelführung 8 hin eine Aufweitung 12.

Durch die Nadel 3 und die Düsenöffnung 2 ist eine Farbdüse 13 gebildet.

Hierbei ist die Dichtung 5 von der Nadel 3 bei geschlossener Farbdüse 13 bzw. in der Geschlossenstellung A stehender Nadel 3 derart in Richtung der Düsenöffnung 2 verformt, dass diese teilweise an einer vorderen Innenmantelfläche 12a der Aufweitung 12 anliegt, so dass ein Volumen VA11 des Farbraums 11 sowohl gegenüber einem Volumen VB11, welches der Farbraum 11 in der Zwischenstellung B einnimmt, als auch gegenüber einem Volumen VC11, welches der Farbraum 11 in der Offenstellung C einnimmt, minimiert ist. Hierbei liegt die Dichtung 5 in der Geschlossenstellung A der Nadel 3 mit einer vorderen kreisringförmigen Fläche KF5a an der vorderen Innenmantelfläche 12a an (siehe Figur 5a und 5b). Hierbei liegt die Dichtung 5 in der Offenstellung C der Nadel 3 mit einer hinteren kreisringförmigen Fläche KF5b an einer hinteren Innenmantelfläche 12b der Aufweitung an (siehe Figuren 7a, 7b).

In der Zwischenstellung B der Nadel 3 liegt die Dichtung 5 mit der vorderen kreisringförmigen Fläche KF5a und der hinteren kreisringförmigen Fläche KF5b berührungsfrei zwischen der vorderen Innenmantelfläche 12a und der hinteren Innenmantelfläche 12b der Aufweitung 12 des Innenraums 9 (siehe Figuren 6a, 6b).

Auf diese Weise kann sich die Dichtung 5 in der Offenstellung C der Nadel 3 also bei vollständig geöffneter Farbdüse 13 an der hinteren Innenmantelfläche 12b abstützen, so dass diese durch den Druck der Farbe, welche den Farbraum 11 durchströmt, nur gering belastet ist.

Der Düsenkörper 6 umfasst einen hohlzylinderähnlichen Mantel 14, wobei die Nadelführung 8 durch eine tellerförmige Lochscheibe 15 gebildet ist, welche an eine Innenmantelfläche 16 des hohlzylinderähnlichen Mantels 14 angeformt ist, und wobei eine Wandung 17 der tellerförmigen Lochscheibe 15 von dem Mantel 14 aus in Richtung der Druckfeder 4 geneigt ist. Hierdurch steht die Lochscheibe 15, welche die Nadelführung 8 bildet, derart schräg, dass diese eine von der Druckfeder 4 ausgehende Druckkraft gut auf den Mantel 14 übertragen kann.

Bei den Darstellungen der Figuren 5a bis 7b ist davon auszugehen, dass diese die Farbdüsenbaugruppe 1 im eingebauten Zustand zeigen, so dass immer davon auszugehen ist, dass der federbelastete Stößel (siehe Figur 2) abhängig von der Stellung des Abzugs so gegen das freie Ende 3b der Nadel 3 drückt, dass die Druckfeder 4 wie in den Figuren 5a, 6a und 7a gezeigt, unterschiedlich stark komprimiert ist. Hierbei ist die Druckfeder 4 in der Geschlossenstellung A (Figur 5a) am stärksten komprimiert und hierbei ist die Druckfeder 4 in der Offenstellung C (Figur 7a) am wenigstens stark komprimiert.

Aus den Figuren 5a bis 7b ist auch ersichtlich, dass der Düsenkörper 6 zweiteilig ausgebildet ist und einen vorderen Düsenkörperabschnitt 18 mit der Düsenöffnung 2 und dem Farbzulauf 7 und einen hinteren Düsenkörperabschnitt 20 mit der Nadelführung 8 umfasst. Hierbei umfasst der vordere Düsenkörperabschnitt 18 einen zwei Stufen 19a, 19b umfassenden hinteren Flansch 19. Hierbei umfasst der hintere Düsenkörperabschnitt 20 einen zwei Stufen 21a, 21b umfassenden vorderen Flansch 21. Hierbei liegen Stirnflächen 19c, 21c der jeweils äußeren Stufe 19a, 21a aneinander an und sind ultraschallverschweißt. Hierbei liegen Stirnflächen 19d, 21d der jeweils inneren Stufe 19b, 21b sich unter klemmender Zwischenlage der Dichtung 5 gegenüber (siehe Figur 5b).

Die Dichtung 5 ist formschlüssig mit der Nadel 3 verbunden, wobei die Nadel 3 zur Aufnahme der lochscheibenähnlichen Dichtung 5 eine radial umlaufende Nut 5a umfasst (siehe Figur 5b), in welche die Dichtung 5 nach einer elastischen Aufweitung eingeschnappt ist. Die Nadel 3 und die Dichtung 5 bilden zusammen einen zweiteiligen Verschiebeeinsatz 22, welcher in dem Düsenkörper 6 und relativ zu dem Düsenkörper 6 entlang einer Längsachse L1 (siehe Figur 5a) der Farbdüsenbaugruppe 1 bewegbar ist.

Die hintere Innenmantelfläche 12b ist durch die Nadelführung 8 gebildet. Die vordere Innenmantelfläche 12a ist im Bereich des hinteren Flansches 19 des vorderen Düsenkörperabschnitts 18 ausgebildet.

Es ist zum Beispiel aus der Figur 7b ersichtlich, dass die als Membrandichtung ausgebildeten Dichtung 5 als Lochscheiben-förmige Dichtung ausgebildet ist, welche eine Loch 51 aufweist, in welchem die Nadel 3 aufgenommen ist. Eine Dicke D5 der Dichtung 5 ist derart gering, dass die Dichtung 5 derart elastisch verformbar oder elastisch verbiegbar ist, dass ein Innenrand 52 der Dichtung 5, welcher das Loch 51 umschließt, und ein die Dichtung 5 umlaufender Außenrand 53 in parallel zueinander stehenden und voneinander beabstandeten Ebenen E52 und E53 liegen, wenn die Nadel 3 in der Geschlossenstellung A oder der Offenstellung C oder in einer Stellung zwischen der Zwischenstellung B und der Geschlossenstellung A oder zwischen der Zwischenstellung B und der Offenstellung C steht.

In der Figur 8 ist in geschnittener Seitenansicht eine Farbdüsenbaugruppe 901 gezeigt. Diese Farbdüsenbaugruppe 901 stellt bezüglich der in den vorhergehenden Figuren gezeigten Farbdüsenbaugruppe eine Ausführungsvariante dar, welche sich von der in den vorhergehenden Figuren gezeigten Variante nur durch eine abweichende Gestaltung eines Verschiebeeinsatzes 922 unterscheidet. Insofern wird bezüglich der übrigen Komponenten der Farbdüsenbaugruppe 901 und bezüglich ihrer grundsätzlichen Funktionsweise auf die Beschreibung zu der in den vorhergehenden Figuren gezeigten Farbdüsenbaugruppe verwiesen.

Der Verschiebeeinsatz 922 umfasst eine Nadel 903 und eine Dichtung 905, welche als einteiliges Bauteil ausgebildet sind, welches den Verschiebeeinsatz 922 bildet. Hierbei ist die Dichtung 905 aus einem Kunststoff ausgebildet und an die Nadel 903 angespritzt.

Gemäß einer weiteren, nicht dargestellten Ausführungsvariante kann es auch vorgesehen sein, dass ein Verschiebeeinsatz derart ausgebildet ist, dass die Dichtung kraftschlüssig mit der Nadel verbunden ist, wobei die Nadel hierzu mit der lochscheibenähnlichen Dichtung verklebt oder verschweißt ist.

Bei allen Ausführungsvarianten erfolgt beim Verschieben der Nadel eine wälzende Verformung der als Membrandichtung ausgebildeten Dichtung. Auf diese Weise unterliegt die Farbdüsenbaugruppe keinem Verschleiß, wie dieser bei der Verwendung einer gleitenden Dichtung auftritt.

Gemäß einer nicht dargestellten Ausführungsvariante ist es auch vorgesehen, dass die Farbdüsenbaugruppe stoffschlüssig mit einer weiteren Komponente des Farbspritzgeräts und insbesondere mit dem Frontend verbunden ist.

### Bezugszeichenliste:

- 1: Farbdüsenbaugruppe von 101
- 2: Düsenöffnung
- 3: Nadel
- 3b: hinteres Ende von 3
- 3c: Kragen von 3
- 4: Druckfeder von 3
- 5: Dichtung
- 5a: radial umlaufende Nut
- 6: Düsenkörper von 1
- 7: Farbzulauf von 6
- 8: Nadelführung
- 9: Innenraum von 6
- 10: Vorraum von 90
- 11: Farbraum von 9
- 12: Aufweitung von 11
- 12a: vordere Innenmantelfläche von 12
- 12b: hintere Innenmantelfläche von 12
- 13: Farbdüse
- 14: hohlzylinderähnlicher Mantel
- 15: tellerförmige Lochscheibe
- 16: Innenmantelfläche
- 17: Wandung von 15
- 18: vorderer Düsenkörperabschnitt
- 19: hinterer Flansch
- 19a: äußere Stufe von 19
- 19b: innere Stufe von 19
- 19c: Stirnfläche von 19a
- 19d: Stirnflächen von 19b
- 20: hinterer Düsenkörperabschnitt
- 21: vorderer Flansch
- 21a: äußere Stufe
- 21b: innere Stufe
- 21c: Stirnfläche von 21a
- 21d: Stirnflächen von 21b
- 22: Verschiebeeinsatz

- 51: Loch in 5
- 52: Innenrand von 5 um 51
- 53: Außenrand von 5

- 101: Farbspritzgerät

- 201: Frontend von 101
- 202: Luftkappe
- 203: Überwurfmutter

- 301: Backend von 101
- 302: elektrisches Gebläse
- 303: Einlass an 301 für U
- 304: Abzug
- 305: federbelasteter Stößel
- 306: Querbolzen
- 307: Spannfeder von 305

- 401: Farbbehälter von 101

- 901: Farbdüsenbaugruppe (Ausführungsvariante)
- 903: Nadel
- 905: Dichtung
- 922: Verschiebeeinsatz

- A: Geschlossenstellung von 3
- B: Zwischenstellung von 3
- C: Offenstellung von 3
- D5: Dicke von 5
- E52, E53: Ebene von 52 bzw. 53
- FS: Farbstrahl
- FSS: Farbsprühstrahl
- KF5: kreisringförmige Fläche von 5
- KF5a: vordere kreisringförmige Fläche
- KF5b: hintere kreisringförmige Fläche
- L1: Längsachse von 1
- U: Umgebung
- VA11: Volumen von 11 in der Geschlossenstellung A
- VB11: Volumen von 11 in der Zwischenstellung B
- VC11: Volumen von 11 in der Offenstellung C
- x: Pfeilrichtung

## Patentansprüche

1. Farbdüsenbaugruppe (1; 901) für ein Farbspritzgerät (101) zur Erzeugung eines Farbsprühstrahls (FS),
- wobei die Farbdüsenbaugruppe (1; 901) eine Nadel (3; 903), einen Düsenkörper (6) und eine Dichtung (5; 905) umfasst,
- wobei der Düsenkörper (6) eine Düsenöffnung(2), einen Farbzulauf (7) und eine Nadelführung (8) umfasst und
- wobei die Dichtung (5; 905) einen durch den Düsenkörper (6) umschlossenen Innenraum (9) in einen Vorraum (10) und einen Farbraum (11) unterteilt,
- wobei die Dichtung (5; 905) ortsfest mit der Nadel (3; 903) verbunden ist,
- wobei die Dichtung (5; 905) als Membrandichtung ausgebildet ist und ortsfest mit dem Düsenkörper (6) verbunden ist,
- wobei der Innenraum (9) zu der Nadelführung (8) hin eine Aufweitung (12) umfasst,
**dadurch gekennzeichnet,**
- **dass** die Farbdüsenbaugruppe (1; 901) eine Druckfeder (4) umfasst, wobei die Druckfeder (4) derart zwischen der Nadelführung (8) und einem Kragen (3c) der Nadel (3; 903) eingespannt ist, dass die Nadel (3; 903) aus der Düsenöffnung (2) herausgezogen ist.

2. Farbdüsenbaugruppe nach Anspruch 1, **dadurch gekennzeichnet, dass** die Dichtung (5; 905) von der Nadel (3; 903) bei geschlossener Farbdüse (13) derart in Richtung der Düsenöffnung (2) verformt ist, dass diese teilweise an einer vorderen Innenmantelfläche (12a) der Aufweitung (12) anliegt, so dass ein Volumen (VA11) des Farbraums (11) minimiert ist.

3. Farbdüsenbaugruppe nach Anspruch 1, **dadurch gekennzeichnet, dass** die Dichtung (5; 905) von der Nadel (3; 903) bei vollständig geöffneter Farbdüse (13) derart in Richtung der Nadelführung (8) verformt ist, dass diese an einer hinteren Innenmantelfläche (12b) der Aufweitung (12) anliegt.

4. Farbdüsenbaugruppe nach Anspruch 1, **dadurch gekennzeichnet, dass** der Düsenkörper (6) einen hohlzylinderähnlichen Mantel (14) umfasst, wobei die Nadelführung (8) durch eine tellerförmige Lochscheibe (15) gebildet ist, welche an eine Innenmantelfläche (16) des hohlzylinderähnlichen Mantels (14) angeformt ist, wobei eine Wandung (17) der tellerförmigen Lochscheibe (15) von dem Mantel (14) aus in Richtung der Druckfeder (4) geneigt ist.

5. Farbdüsenbaugruppe nach wenigstens einem der vorhergehenden Ansprüche, **dadurch gekennzeichnet, dass** der Düsenkörper (6) zweiteilig ausgebildet ist und einen vorderen Düsenkörperabschnitt (18) mit der Düsenöffnung (2) und dem Farbzulauf (7) und einen hinteren Düsenkörperabschnitt (20) mit der Nadelführung (8) umfasst, wobei der vordere Düsenkörperabschnitt (18) einen zwei Stufen (19a, 19b) umfassenden hinteren Flansch (19) umfasst, wobei der hintere Düsenkörperabschnitt (20) einen zwei Stufen (20a, 20b) umfassenden vorderen Flansch (21) umfasst, wobei Stirnflächen (19c, 21c) der jeweils äußeren Stufe (19a, 21a) aneinander anliegen und insbesondere ultraschallverschweißt oder als nachträgliche Kunststoffumspritzung mittels sogenannter Einlegteile hergestellt oder verschraubt oder verklebt oder durch wenigstens eine Klammer zusammengehalten sind und wobei Stirnflächen (19d, 21d) der jeweils inneren Stufe (19b, 21b) sich unter klemmender Zwischenlage der Dichtung (5; 905) gegenüber liegen.

6. Farbdüsenbaugruppe nach wenigstens einem der vorhergehenden Ansprüche, **dadurch gekennzeichnet, dass** die Nadel (903) und die Dichtung (905) einteilig ausgebildet sind, wobei die Dichtung (905) aus einem Kunststoff ausgebildet ist und an die Nadel (903) angespritzt ist.

7. Farbdüsenbaugruppe nach wenigstens einem der Ansprüche 1 bis 5, **dadurch gekennzeichnet, dass** die Dichtung (5) formschlüssig mit der Nadel (3) verbunden ist, wobei die Nadel (3) zur Aufnahme der lochscheibenähnlichen Dichtung (5) eine radial umlaufende Nut (5a) umfasst, in welche die Dichtung (5) nach einer elastischen Aufweitung eingeschnappt ist.

8. Farbdüsenbaugruppe nach wenigstens einem der Ansprüche 1 bis 5, **dadurch gekennzeichnet, dass** die Dichtung kraftschlüssig mit der Nadel verbunden ist, wobei die Nadel mit der lochscheibenähnlichen Dichtung verklebt oder verschweißt ist.

9. Farbdüsenbaugruppe nach Anspruch 2, **dadurch gekennzeichnet, dass** die hintere Innenmantelfläche (12b) durch die Nadelführung (8) gebildet ist.

10. Farbdüsenbaugruppe nach Anspruch 5, **dadurch gekennzeichnet, dass** die vordere Innenmantelfläche (12a) im Bereich des hinteren Flansches (19) des vorderen Düsenkörperabschnitts (18) ausgebildet ist.

11. Farbspritzgerät (101) zur Erzeugung eines Farbsprühstrahls (FS) umfassend ein Frontend (201), ein Backend (301), einen Farbbehälter (401) und eine Farbdüsenbaugruppe (1; 901), **dadurch gekennzeichnet, dass** die Farbdüsenbaugruppe (1; 901) nach wenigstens einem der Ansprüche 1 bis 10 ausgebildet ist.

12. Farbspritzgerät nach Anspruch 11, **dadurch gekennzeichnet, dass** die Farbdüsenbaugruppe (1; 901) derart zwischen dem Frontend (201) und dem Backend (301) aufgenommen ist, dass die Farbdüsenbaugruppe (1; 901) sowohl mit dem Frontend (201) ausschließlich formschlüssig und/oder kraftschlüssig verbunden ist, als auch mit dem Backend (301) ausschließlich formschlüssig und/oder kraftschlüssig verbunden ist.

13. Farbspritzgerät nach Anspruch 11 oder 12, **dadurch gekennzeichnet, dass** das Farbspritzgerät ein Gebläse (302) zur Erzeugung einer Luftströmung umfasst.

## Claims

1. Paint nozzle assembly (1; 901) for a paint spraying device (101) for creating a paint spray jet (FS),
- wherein the paint nozzle assembly (1; 901) comprises a needle (3; 903), a nozzle body (6) and a seal (5; 905),
- wherein the nozzle body (6) comprises a nozzle opening (2), a paint feed (7) and a needle guide (8), and
- wherein the seal (5; 905) subdivides an interior (9) enclosed by the nozzle body (6) into an antechamber (10) and a paint chamber (11),
- wherein the seal (5; 905) is connected fixedly to the needle (3; 903),
- wherein the seal (5; 905) is in the form of a membrane seal and is connected fixedly to the nozzle body (6),
- wherein the interior (9) comprises a diverging portion (12) as far as the needle guide (8),
**characterized**
- **in that** the paint nozzle assembly (1; 901) comprises a compression spring (4), wherein the compression spring (4) is clamped in place between the needle guide (8) and a collar (3c) of the needle (3; 903) in such a way that the needle (3; 903) is extracted from the nozzle opening (2).

2. Paint nozzle assembly according to Claim 1, **characterized in that**, with the paint nozzle (13) closed, the seal (5; 905) is deformed in the direction of the nozzle opening (2) by the needle (3; 903) in such a way that it bears partially on a front inner lateral surface (12a) of the diverging portion (12) such that a volume (VA11) of the paint chamber (11) is minimized.

3. Paint nozzle assembly according to Claim 1, **characterized in that**, with the paint nozzle (13) fully open, the seal (5; 905) is deformed in the direction of the needle guide (8) by the needle (3; 903) in such a way that it bears on a rear inner lateral surface (12b) of the diverging portion (12).

4. Paint nozzle assembly according to Claim 1, **characterized in that** the nozzle body (6) comprises a hollow-cylinder-like shell (14), wherein the needle guide (8) is formed by a plate-like perforated disc (15) which is integrally formed on an inner lateral surface (16) of the hollow-cylinder-like shell (14), wherein a wall (17) of the plate-like perforated disc (15) is inclined from the shell (14) in the direction of the compression spring (4).

5. Paint nozzle assembly according to at least one of the preceding claims, **characterized in that** the nozzle body (6) is formed in two parts and comprises a front nozzle body portion (18) with the nozzle opening (2) and the paint feed (7) and a rear nozzle body portion (20) with the needle guide (8), wherein the front nozzle body portion (18) comprises a rear flange (19) comprising two stages (19a, 19b), wherein the rear nozzle body portion (20) comprises a front flange (21) comprising two stages (20a, 20b), wherein end faces (19c, 21c) of the respective outer stages (19a, 21a) bear on one another and are in particular ultrasonically welded or produced as a subsequent plastics overmoulding by means of so-called insert parts or screwed together or adhesively bonded or held together by at least one clamp, and wherein end faces (19d, 21d) of the respective inner stages (19b, 21b) lie opposite one another with the seal (5; 905) clamped in between.

6. Paint nozzle assembly according to at least one of the preceding claims, **characterized in that** the needle (903) and the seal (905) are formed in one piece, wherein the seal (905) is formed from a plastic and is moulded onto the needle (903).

7. Paint nozzle assembly according to at least one of Claims 1 to 5, **characterized in that** the seal (5) is connected to the needle (3) by a form fit, wherein, in order to receive the perforated-disc-like seal (5), the needle (3) comprises a radially encircling groove (5a) into which the seal (5) is snap-fitted after elastic expansion.

8. Paint nozzle assembly according to at least one of Claims 1 to 5, **characterized in that** the seal is connected to the needle by a force fit, wherein the needle is adhesively bonded or welded to the perforated-disc-like seal.

9. Paint nozzle assembly according to Claim 2, **characterized in that** the rear inner lateral surface (12b) is formed by the needle guide (8).

10. Paint nozzle assembly according to Claim 5, **characterized in that** the front inner lateral surface (12a) is formed in the region of the rear flange (19) of the front nozzle body portion (18).

11. Paint spraying device (101) for creating a paint spray jet (FS), comprising a front end (201), a back end (301), a paint container (401) and a paint nozzle assembly (1; 901), **characterized in that** the paint nozzle assembly (1; 901) is configured according to at least one of Claims 1 to 10.

12. Paint spraying device according to Claim 11, **characterized in that** the paint nozzle assembly (1; 901) is received between the front end (201) and the back end (301) in such a way that the paint nozzle assembly (1; 901) is both connected to the front end (201) only by a form fit and/or by a force fit and connected to the back end (301) only by a form fit and/or by a force fit.

13. Paint spraying device according to Claim 11 or 12, **characterized in that** the paint spraying device comprises a fan (302) for creating an air flow.

## Revendications

1. Ensemble (1 ; 901) formant buse de peinture pour un appareil (101) de pulvérisation de peinture destiné à produire un jet de peinture pulvérisée (FS),
- l'ensemble (1 ; 901) formant buse de peinture comprenant une aiguille (3 ; 903), un corps de buse (6) et un joint d'étanchéité (5 ; 905),
- le corps de buse (6) comprenant une ouverture de buse (2), une arrivée de peinture (7) et un guide d'aiguille (8), et
- le joint (5 ; 905) divisant un espace intérieur (9) entouré par le corps de buse (6) en un espace avant (10) et un espace de peinture (11),
- le joint (5 ; 905) étant relié de manière fixe à l'aiguille (3 ; 903),
- le joint (5 ; 905) étant conçu sous la forme d'un joint à membrane et est relié de manière fixe au corps de buse (6),
- l'espace intérieur (9) comprenant un élargissement (12) vers le guide d'aiguille (8),
**caractérisé**
**en ce que** l'ensemble (1 ; 901) formant buse de peinture comprend un ressort de compression (4), le ressort de compression (4) étant serré entre le guide d'aiguille (8) et une collerette (3c) de l'aiguille (3 ; 903) de telle sorte que l'aiguille (3 ; 903) soit retirée de l'ouverture de buse (2).

2. Ensemble formant buse de peinture selon la revendication 1, **caractérisé en ce que** le joint (5 ; 905) est déformé par l'aiguille (3 ; 903) lorsque la buse de peinture (13) est fermée, en direction de l'ouverture de buse (2), de telle manière que celle-ci repose partiellement contre une surface d'enveloppe intérieure avant (12a) de l'élargissement (12), de sorte qu'un volume (VA11) de l'espace de peinture (11) soit minimisé.

3. Ensemble formant buse de peinture selon la revendication 1, **caractérisé en ce que** le joint (5 ; 905) de l'aiguille (3 ; 903) est déformé dans la direction du guide d'aiguille (8) lorsque la buse de peinture (13) est complètement ouverte, de telle sorte que celui-ci repose contre une surface d'enveloppe intérieure arrière (12b) de l'élargissement (12).

4. Ensemble formant buse de peinture selon la revendication 1, **caractérisé en ce que** le corps de buse (6) comprend une enveloppe (14) en forme de cylindre creux, le guide d'aiguille (8) étant formé par un disque perforé (15) en forme d'assiette, qui est formé sur une surface d'enveloppe intérieure (16) de l'enveloppe (14) en forme de cylindre creux, une paroi (17) du disque perforé en forme d'assiette (15) étant inclinée par rapport à l'enveloppe (14) en direction du ressort de pression (4).

5. Ensemble formant buse de peinture selon au moins l'une des revendications précédentes, **caractérisé en ce que** le corps de buse (6) est constitué de deux parties et comprend une partie avant (18), avec l'orifice de buse (2) et l'arrivée de peinture (7), et une partie arrière (20), avec le guide d'aiguille (8), la partie avant (18) comprenant une bride arrière (19) à deux épaulements (19a, 19b), la partie arrière du corps de buse (20) comprenant une bride avant (21) comprenant deux épaulements (20a, 20b), des surfaces frontales (19c, 21c) de l'épaulement extérieur respectif (19a, 21a) étant mutuellement en contact et étant notamment soudées par ultrasons ou fabriquées par injection ultérieure de matière plastique avec utilisation de pièces d'insertion, ou vissées ou collées ou maintenues ensemble par au moins une agrafe, et les surfaces frontales (19d, 21d) de chaque épaulement intérieur (19b, 21b) étant situées en face l'une de l'autre, le joint (5 ; 905) étant intercalé et serré entre elles.

6. Ensemble formant buse de peinture selon au moins l'une des revendications précédentes, **caractérisé en ce que** l'aiguille (903) et le joint (905) sont formés en une seule pièce, le joint (905) étant réalisé en matière plastique et étant moulé par injection sur l'aiguille (903).

7. Ensemble formant buse de peinture selon au moins l'une des revendications 1 à 5, **caractérisé en ce que** le joint (5) est relié par complémentarité de formes à l'aiguille (3), l'aiguille (3) comprenant, pour recevoir le joint (5) en forme de disque perforé, une rainure (5a) périphérique radiale dans laquelle le joint (5) est encliqueté après un élargissement élastique.

8. Ensemble formant buse de peinture selon au moins l'une des revendications 1 à 5, **caractérisé en ce que** le joint est relié par adhérence à l'aiguille, l'aiguille étant collée ou soudée au joint en forme de disque perforé.

9. Ensemble formant buse de peinture selon la revendication 2, **caractérisé en ce que** la surface d'enveloppe intérieure arrière (12b) est formée par le guide d'aiguille (8).

10. Ensemble formant buse de peinture selon la revendication 5, **caractérisé en ce que** la surface d'enveloppe intérieure avant (12a) est formée dans la zone de la bride arrière (19) de la partie de corps de buse avant (18).

11. Appareil (101) de pulvérisation de peinture pour produire un jet de peinture pulvérisée (FS), comprenant une extrémité avant (201), une extrémité arrière (301), un réservoir de peinture (401) et un ensemble (1 ; 901) formant buse de peinture, **caractérisé en ce que** l'ensemble (1 ; 901) formant buse de peinture est conçu selon au moins l'une des revendications 1 à 10.

12. Appareil de pulvérisation de peinture selon la revendication 11, **caractérisé en ce que** l'ensemble (1 ; 901) formant buse de peinture est logé entre l'extrémité avant (201) et l'extrémité arrière (301) de telle sorte que l'ensemble (1 ; 901) formant buse de peinture soit relié à la fois à l'extrémité avant (201), exclusivement par complémentarité de forme et/ou par adhérence, et à l'extrémité arrière (301), exclusivement par complémentarité de formes et/ou par adhérence.

13. Appareil de pulvérisation de peinture selon la revendication 11 ou la revendication 12, **caractérisé en ce que** l'appareil de pulvérisation de peinture comprend un ventilateur (302) pour générer un flux d'air.
